# EUROPÄISCHE PATENTSCHRIFT

(11) **EP 3 182 864 B1**
(45) Veröffentlichungstag und Bekanntmachung des Hinweises auf die Patenterteilung: **20.03.2019**
(21) Anmeldenummer: 15757459.1
(22) Anmeldetag: 21.08.2015
(51) Int. Cl.: A47G 33/08, A63J 5/02, G09F 19/02

(54) **RIESELAPPARAT**
TRICKLING DEVICE
APPAREIL DE RUISSELLEMENT

(30) Priorität: 22.08.2014 DE 102014112032
(43) Veröffentlichungstag der Anmeldung: 28.06.2017
(73) Patentinhaber: Meisner-Stein, Maria, 61191 Rosbach (DE)
(72) Erfinder: STEIN Axel, 61191 Rosbach (DE)
(74) Vertreter: Haar, Lucas Heinz Jörn
(86) Internationale Anmeldenummer: PCT/EP2015/069205
(87) Internationale Veröffentlichungsnummer: WO 2016/026951

(56) Entgegenhaltungen:
- CN-A- 103 830 919
- GB-A- 907 704
- GB-A- 2 460 171
- US-A- 5 632 419

## Beschreibung

Die Erfindung betrifft einen länglichen Rieselapparat zur Erzeugung dünner senkrechter Flächen herabschwebenden, druckempfindlichen Materials, insbesondere Kunstschnee, Konfetti und/oder Glitzerpartikel, während einer längeren Zeit in gleichbleibender Qualität in Innenräumen, vornehmlich zu Dekorations- bzw. Präsentationszwecken mit einfachsten und günstigsten Mitteln und unter Vermeidung möglichst aller Störpotentiale, für Messestände, Schaufenster und als optischer Effekt für passende Events.

Schneemaschinen für Theaterbühnen und TV-Szenerien sind bekannt. Der herabrieselnde Schnee-Effekt (Kunstschnee oder weißes Konfetti) wird über Szenenflächen durch Netze in Zugstangen erzeugt oder über Gebläse, die von Hand befüllt werden. Ebenso sind Schneemaschinen auf dem Markt, die mit Schneefluids Flocken erzeugen, die ebenfalls mit Gebläsen über den gewünschten Flächen verteilt werden und sich dann am Boden fast rückstandsfrei auflösen. Für den hier gedachten Einsatz auf Messeständen oder in Schaufenstern sind diese Lösungen untauglich bis unmöglich.

Aus WO 2013/174374 A1 ist ein Niederschlagsimulator bekannt mit einer Sammelfläche, auf die die Niederschlagsmittel fallen können, und mit einem Rohr, das vom tiefsten Punkt der Sammelfläche zu einer Fördereinrichtung und von dort nach oben bis zu einer Düse verläuft. Durch die Fördereinrichtung ist das Niederschlagsmittel zur Düse am oberen Ende des Rohres transportierbar, wo es durch Austrittsöffnungen in der Düse austreten kann. Ein an der Düse angeordnetes Ionisationssystem verhindert ein Verstopfen der Austrittslöcher.

US 2004/0056110 A1 offenbart eine Maschine zur Erzeugung der Illusion von Schnee, bei der eine flüssige Lösung zu einem Flocken erzeugenden Generator gepumpt wird und die erzeugten Flocken dann mittels eines von einem Gebläse erzeugten, wirbelnden Luftstroms verteilt werden.

Ein aus GB 907 704 A bekannter Apparat zur Erzeugung von künstlichem Schnee weist einen langgestreckten im Querschnitt quaderförmigen Kasten auf, in den Schneematerial eingefüllt wird. Der Kasten hat auf zwei entgegengesetzten Seiten sich über die gesamte Kastenlänge erstreckende schlitzförmige Öffnungen, aus denen Schneematerial herausrieseln kann, wenn der Kasten durch einen Motor um seine Längsachse gedreht wird.

GB 2 460 171 A offenbart einen Apparat zur Erzeugung von Schneefall mit einem langgestreckten, rohrförmigen Behälter, in den das Schneematerial eingefüllt wird. Der Behälter hat eine Vielzahl von Öffnungen, durch die das Schneematerial herausrieseln kann, wenn Öffnungen durch Drehen des Behälters mit Hilfe eines Antriebs nach unten in eine Austrittsstellung gebracht werden.

Aus CN 103 830 919 A ist ein Rieselapparat gemäß dem Oberbegriff des Anspruchs 1 bekannt.

Versucht man einen Kreislauf herzustellen, der das Rieselmaterial permanent vom Boden saugt und mit Gebläse durch Rohre nach oben transportiert, um es von dort wieder herab rieseln zu lassen, so hat man das Problem, dass alles Material, das schöne Schwebeeigenschaften hat, z.B. Kunstschnee oder Glitter, auf einer Fläche schlecht gleitet. Die Gleitfläche, die es braucht um solches Material der Saugeinrichtung wieder zuzuführen, muss also sehr steil sein. Dafür braucht es dann eine entsprechende Bauhöhe und eine Fläche darüber, die das Material durchlässt, z.B. Gitterroste, Es wird dafür ein Unterbau benötigt, der den Einsatz solcher Apparate erheblich einschränkt und aus verschiedenen Gründen sogar unmöglich macht. Außerdem benötigt es einen starken Luftstrom um das Material einige Meter in die Höhe zu transportieren. Das verursacht Geräusche, die ebenfalls, beispielsweise bei Schneefall, sehr unerwünscht sind und birgt große Risiken für Störungen durch Verstopfung, Abreißen der Versorgung, Ungleichmäßigkeit, statische Aufladung etc..

Außerdem wird die Schwierigkeit, eine optisch gleichmäßige, senkrechte Fläche zu erzeugen, umso größer, je breiter sie gewünscht wird.

Die hier gemeinten Materialien für eine dünne senkrechte Niederschlagsfläche (hauptsächlich Kunstschnee und Glitzer) sind optisch am wirkungsvollsten, wenn sie besonders gute Schwebeeigenschaften haben. Der Kunstschnee besteht z.B. aus sehr leichten Plastik-Flocken (heißt in Fachkreisen Hollywood-Schnee), die sehr druckempfindlich sind und sehr leicht verklumpen. Die Klumpen schweben dann nicht mehr zu Boden sondern fallen zu Boden. Das Gleiche gilt für die schönsten und wirkungsvollsten Glitzerpartikel, die deshalb bis heute nur mit "Glitzerkanonen" , entsprechend gefüllten Feuerwerkskörpern, oder von Hand in Verbindung mit Gebläsen zum Einsatz kommen und deshalb nur stoßweise und in großen Wolken aber nicht in dünnen gleichmäßig rieselnden Flächen über einen längeren Zeitraum realisierbar sind.

Aus diesem Grund sind auch alle bekannten Rieselapparate und Dosierapparate für Schüttgut für den hier gemeinten Zweck nicht tauglich, weil dort, nach dem Funktionsprinzip von Pumpen, das Rieselmaterial in Freiräumen von Walzen oder Zylindern erfasst und am Gehäuserand gedrückt oder gequetscht wird.

Der Erfindung liegt die Aufgabe zugrunde, einen länglichen Rieselapparat mit einem Vorratsbehälter für druckempfindliches Rieselmaterial, z.B. Kunstschnee und Glitzerpartikel, zur Erzeugung dünner senkrechter Flächen herab schwebenden Materials als optischer Effekt für Messestände, Schaufenster und für passende Events zur Verfügung zu stellen, der mit einfachsten Mitteln herstellbar ist, unter größtmöglicher Vermeidung von Störpotentialen möglichst flexibel, vielseitig und uneingeschränkt verwendbar ist und eine Freigabe des Rieselmaterials ohne Gefahr der Quetschung und Verdichtung und ohne Druck auf das Rieselmaterial ermöglicht.

In der Patentanmeldung mit dem Aktenzeichen: 10 2014 104 123.2 wird die Aufgabe gelöst, indem das Rieselmaterial in einem Vorratsbehälter mit einer darunter befindlichen, elektrisch angetriebenen, hohlen Walze aufgenommen ist, die eine glatte Oberfläche hat und durch Löcher in der Oberfläche das Rieselmaterial aufnimmt und freigibt. Während der Rotation rieselt das Material durch die oberen Löcher in die Walze und durch die unteren Löcher ins Freie. Zu keinem Zeitpunkt wird das Rieselmaterial mechanisch transportiert, es rieselt alleine durch Schwerkraft aus dem Vorratsbehälter und durch die langsam rotierende Walze ins Freie und schwebt von dort zu Boden.

Es hat sich gezeigt, dass es Rieselmaterial gibt, das so großflockig und leicht ist, dass es nicht von selbst durch hohle Walzen rieseln kann. Es hat sich auch gezeigt, dass es leichtes und großflockiges Rieselmaterial gibt, das sich im Vorratsbehälter über der rotierenden Walze gegenseitig blockiert und dabei "Brücken" bildet. Die so gebildeten "Brücken" verhindern dann, dass das Rieselmaterial in die Walze gelangt. Der Rieseleffekt kommt damit zum Erliegen.

Es ist daher Aufgabe der Erfindung, den genannten Nachteil zu vermeiden und einen Rieselapparat der angegebenen Art zur Verfügung zu stellen, der ein störungsfreies Rieseln von großflockigem und leichtem Rieselmaterial ermöglicht.

Diese Aufgabe wird durch einen Rieselapparat mit den in Anspruch 1 angegebenen Merkmalen gelöst. Vorteilhafte Ausgestaltungen des Rieselapparats sind in den Unteransprüchen angegeben.

Die Gestaltungen des Riedelapparats nach der Erfindung beruhen auf folgenden Überlegungen:
A:
   Um große Flocken gleichmäßig rieseln zu lassen werden statt der Löcher auf der geschlossenen Walze kleine Nocken angeordnet. Die Nocken transportieren einzelne Flocken durch die Bürstenleisten ins Freie, wodurch ein dauerhafter und sehr gleichmäßiger Rieseleffekt erzeugt wird.
B:
   Um die Brückenbildung von großflockigem Rieselmaterial im Vorratsbehälter zu verhindern, wird statt der hohlen Walze ein Rohr mit senkrecht zur Drehachse angeordneten Stäben verwendet, das das Rieselmaterial im Vorratsbehälter in Bewegung hält. Die Drehachse wird auf die Höhe der Bürstenunterkante positioniert.
C:
   Verlegt man die Achse des Rohres mit den senkrecht dazu angeordneten Stäben komplett in den Vorratsbehälter, entfällt die Abdichtung des Vorratsbehälters nach unten. Für jedes Rieselmaterial gibt es genau passende Öffnungen im Boden des Vorratsbehälters. Genau so groß, dass das Rieselmaterial im Ruhezustand nicht von alleine durchfällt, sondern nur von den vorbeigleitenden Stäben des "Rührwerkes" ins Freie transportiert wird. Der Boden kann aus individuell gestalteten Öffnungen bestehen, oder aber, technisch weniger aufwändig, aus einem Gitter mit dem passenden Raster. Damit erzielt man sehr gleichmäßige Rieseleffekte selbst mit den problematischsten Rieselmaterielien.

Damit sind diese Varianten des Rieselapparates auch für das problematischste Rieselmaterial sehr gut geeignet. Die Abgrenzung zum Vorratsbehälter gegen unkontrolliertes Austreten des Rieselmaterials erfolgt entweder durch Bürstenleisten, die über die glatte Oberfläche der Walze oder des Rohres streichen, oder durch passende Öffnungen im Boden des Vorratsbehälters.

Für ein gleichmäßiges Bild und einen faszinierenden optischen Effekt braucht es nur sehr wenig Material, weshalb das Material im Vorratsbehälter leicht für einen ganzen Tag reichen kann. Die Form des Vorratsbehälters und die Anordnung der Antriebseinheit wird so gestaltet, dass einzelne Module lückenlos aneinander gereiht werden können. Damit ist die Länge und die Höhe der senkrechten optischen Effektfläche unbegrenzt. Das Befüllen des Vorratsbehälters kann schnell und leicht per Hand erfolgen. Denkbar ist es auch den Rieselapparat mit Schnüren und Röllchen aufzuhängen, dass man ihn zum Befüllen herablassen kann. Denkbar ist auch, den Vorratsbehälter mit einer handelsüblichen Saugvorrichtung mit einem langen flexiblen Schlauch zu bestücken, dass man das Rieselmaterial am Boden aufsaugen und direkt zurück in den Vorratsbehälter schicken kann.

Die Erfindung wird nachfolgend anhand von Ausführungsbeispielen der Erfindung näher erläutert, die in der Zeichnung dargestellt sind. Es zeigen
- Figur 1: einen Querschnitt eines Rieselapparats gemäß Prinzip A,
- Figur 2: eine perspektivische Ansicht des Rieselapparats gemäß Figur 1,
- Figur 3: einen Querschnitt der Anordnung gemäß Prinzip B
- Figur 4: eine perspektivische Ansicht des Rieselapparats gemäß Figur 3,
- Figur 5: einen Querschnitt eines Rieselapparats gemäß Prinzip C
- Figur 6: eine perspektivische Ansicht des Rieselapparats gemäß Figur 5,
- Figur 7: einen Querschnitt einer weitere Ausführung eines Rieselapparats nach der Erfindung,
- Figur 8: eine perspektivische Ansicht des Rieselapparats gemäß Figur 7.

In der folgenden Beschreibung der Figuren werden für einander entsprechende Teile gleiche Bezugszeichen verwendet.

Der in den Figuren 1, 2 gezeigte Rieselapparat 1 umfasst einen oben offenen Vorratsbehälter 2 von quaderförmiger Grundform zur Aufnahme von Rieselmaterial. Der Vorratsbehälter 2 ist an seinem unteren Ende durch schräge Bodenwände 3 trichterförmig verjüngt und weist an seiner tiefsten Stelle eine rechteckige, sich in Längsrichtung erstreckende schlitzförmige Öffnung 4 auf. Unter der Öffnung 4 befindet sich eine Walze 5, die an den nach unten über die Öffnung 4 hinaus verlängerten Stirnwänden 6 des Vorratsbehälters 2 drehbar gelagert und durch einen an dem Vorratsbehälter 2 angebrachten Elektromotor 7 antreibbar ist. Die Walze 5 ist in der Fläche geschlossen, hat eine zylindrische Walzenoberfläche 8 und ist auf ihrer Außenseite mit einer glatten Walzenoberfläche versehen. Auf der Walze 5 ist eine Vielzahl von zapfenartigen Vorsprüngen oder Nocken 9 angebracht, die in regelmäßigem Abstand voneinander angeordnet sind.

Die Drehachse der Walze 5 verläuft parallel zu den Längsrändern der Öffnung 4 und zwischen den Längsrändern und der Walzenoberfläche sind Spalte vorhanden, die durch flexible Dichtelemente 10 verschlossen sind. Die Dichtelemente 10 sind an den Rändern der Öffnung 4 befestigt und haben an der Walzenoberfläche 8 anliegende, von Bürsten 11 gebildete Abschnitte. Die Dichtelemente 10 haben die Aufgabe, das bei Drehung der Walze 5 von dieser mitgeführte Rieselmaterial zurück zu halten. Die Nocken 9 nehmen in der Drehbewegung einzelne Flocken mit und transportieren sie durch die Dichtelemente 10 ins Freie.

Die Figuren 3, 4 zeigen einen für besonders großflockiges Rieselmaterial bestimmten Rieselapparat 101, bei dem die Walze 5 aus einem vergleichsweise dünnen, zylindrischen Rohr besteht, von dem rechtwinklig zur Drehachse ausgerichtete und im Abstand voneinander angeordnete Stäbe 14 abstehen, Die freistehende Länge der Stäbe 14 entspricht etwa dem Außendurchmesser der Walze 5. Damit die Stäbe frei durch die Bürsten 11 der Dichtelemente 10 hindurchbewegt werden können, sind die Bürsten 11 mit entsprechend langen Borsten versehen. Wie bei dem Rieselapparat 1 liegt auch hier die Drehachse der Walze unterhalb der Öffnung 4 etwa in der Schnittlinie zweier, die Bodenwände 3 verlängernden Ebenen.

Bei dem in den Figuren 5 und 6 gezeigten Rieselapparat 201 befindet sich die analog zum Rieselapparat 101 ausgestaltete Walze 5 oberhalb der Öffnung 4 im Inneren des Vorratsbehälters 2. Die Öffnung 4 ist mit einem Gitter 15 verschlossen, dessen Öffnungen so groß bemessen sind, dass das im Vorratsbehälter 2 befindliche Rieselmaterial im Ruhezustand nicht von alleine durch die Gitteröffnungen hindurchfällt. Wird hingegen die Walze 5 gedreht, so führt die dadurch bewirkte Agitation des Rieselmaterials zu dosiertem Hindurchtreten durch das Gitter 15, wie es für den Effekt des Schneiens günstig ist.

Bei dem in den Figuren 7 und 8 gezeigten Rieselapparat 301 ist der Vorratsbehälter 2 mit einer ebenen Bodenwand 3 versehen, die in regelmäßigen Abständen quer zur Drehachse der Walze 5 verlaufende schlitzförmige Öffnungen 304 aufweist. Die Öffnungen 304 befinden sich jeweils unter einer Stelle der Walze 5, die mit zwei diametralen Stäben 14 versehen ist. Die Länge der Stäbe 14 ist hierbei größer als der Abstand der Walze 5 von der Bodenwand 3, so dass die Stäbe 14 bei Drehung der Walze 5 mit ihren Enden in die Öffnungen 304 eindringen und durch sie hindurchbewegt werden. Auf diese Weise bewirken die Stäbe 14 eine aktive Förderung des Rieselmaterials durch die Öffnungen 304.

## Patentansprüche

1. Rieselapparat für druckempfindliches Rieselmaterial zur Erzeugung dünner senkrechter, vorhangartiger Flächen herabschwebenden Materials als optischer Effekt mit einem Vorratsbehälter (2) für das Rieselmaterial, einer am unteren Ende des Vorratsbehälters (2) gebildeten, länglichen schlitzförmigen Öffnung (4) für den Austritt des Rieselmaterials, einer unter oder über der schlitzförmigen Öffnung (4) befindlichen, von einem Motor angetriebenen, um eine Drehachse drehbaren Walze (5), die im Wesentlichen eine glatte und geschlossene Walzenoberfläche (8) hat, **dadurch gekennzeichnet, dass** auf der Walzenoberfläche (8) eine Mehrzahl kleiner Nocken (9) oder Stäbe (14) angeordnet sind, die von der Walzenoberfläche (8) abstehen.

2. Rieselapparat nach Anspruch 1 **gekennzeichnet durch** an den in Richtung der Drehachse verlaufenden Längsrändern der schlitzförmigen Öffnung (4) angeordnete, flexible Dichtelemente (10), die auf der Walzenoberfläche (8) gleiten und die dazu ausgebildet sind, den Nocken (9) oder Stäben (14) auszuweichen oder die im Bereich der Bewegungsbahnen der Nocken (9) oder Stäbe (14) Aussparungen haben.

3. Rieselapparat nach Anspruch 1 **dadurch gekennzeichnet, dass** am unteren Ende des Vorratsbehälters (2) eine Vielzahl von länglichen schlitzförmigen Öffnungen gebildet ist, die so groß bemessen sind, dass das im Vorratsbehälter befindliche Rieselmaterial im Ruhezustand nicht von selbst durch die Öffnungen hindurch rieselt, wobei die drehbare Walze (5) innerhalb des Vorratsbehälters (2) und oberhalb der schlitzförmigen Öffnungen so angeordnet ist, dass durch das Vorbeigleiten der Stäbe (14) Rieselmaterial durch die Öffnungen ins Freie transportiert wird.

4. Rieselapparat nach Anspruch 1 oder 3 **dadurch gekennzeichnet, dass** am unteren Ende des Vorratsbehälters längliche schlitzförmige Öffnungen (304) gebildet sind, die sich jeweils in Richtung der Bewegungsbahn eines der schlitzförmigen Öffnung (304) zugeordnete Stabes (14) erstrecken und dass die Stäbe (14) bei Drehen der Walze (5) durch die Öffnungen (304) hindurch bewegt werden.

## Claims

1. Trickling apparatus for pressure-sensitive trickling material, which is intended for producing, as a visual effect, thin vertical, curtain-like surfaces of material that floats downwards, and which has a supply container (2) for the trickling material, an elongate slit-shaped opening (4) formed on the lower end of the supply container (2) for releasing the trickling material, a roller (5) that is located underneath or above the slit-shaped opening (4), is driven by a motor, is rotatable about a rotational axis and has substantially a smooth and sealed roller surface (8), **characterised in that** a plurality of small cams (9) or rods (14) are arranged on the roller surface (8) that protrude from the roller surface (8).

2. Trickling apparatus according to claim 1, **characterised by** flexible sealing elements (10) that are arranged on the longitudinal edges of the slit-shaped opening (4), which extend in the direction of the rotational axis, slide on the roller surface (8) and are designed to avoid the cams (9) or rods (14) or have recesses in the region of the movement paths of the cams (9) or rods (14).

3. Trickling apparatus according to claim 1, **characterised in that** a plurality of elongate slit-shaped openings is formed on the lower end of the supply container (2), which are of such a size that the trickling material in the supply container does not trickle through the openings by itself when the apparatus is not in operation, the rotatable roller (5) being arranged inside the supply container (2) and above the slit-shaped openings in such a way that trickling material is transported through the openings into the open by the rods (14) sliding past.

4. Trickling apparatus according to either claim 1 or claim 3, **characterised in that** elongate slit-shaped openings (304) are formed on the lower end of the supply container and each extend in the direction of the movement path of a rod (14) associated with the slit-shaped opening (304), and **in that** the rods (14) are moved through the openings (304) when the roller (5) is rotated.

## Revendications

1. Dispositif de ruissellement pour un matériau de ruissellement sensible à la pression destiné à produire de minces surfaces verticales en forme de rideau de matériau ruisselant en tant qu'effet optique, comprenant un réservoir (2) pour le matériau de ruissellement, une ouverture allongée en forme de fente (4) formée à l'extrémité inférieure du réservoir (2) pour la sortie du matériau de ruissellement, un rouleau (5) situé au-dessous ou au-dessus de l'ouverture en forme de fente (4) et pouvant tourner autour d'un axe de rotation, lequel rouleau est entraîné par un moteur et présente une surface de rouleau (8) sensiblement lisse et fermée, **caractérisé en ce que** plusieurs petits ergots (9) ou baguettes (14) sont disposés sur la surface de rouleau (8), lesquels saillent de la surface de rouleau (8).

2. Dispositif de ruissellement selon la revendication 1, **caractérisé par** des éléments d'étanchéité flexibles (10) qui sont disposés sur les bords longitudinaux de l'ouverture en forme de fente (4) s'étendant dans la direction de l'axe de rotation, et qui glissent sur la surface de rouleau (8) et sont conçus pour s'écarter devant les ergots (9) ou les baguettes (14) ou présentent des évidements dans la zone du trajet de déplacement des ergots (9) ou des baguettes (14).

3. Dispositif de ruissellement selon la revendication 1, **caractérisé en ce qu'**une pluralité d'ouvertures allongées en forme de fente sont formées à l'extrémité inférieure du réservoir (2), lesquelles sont dimensionnées suffisamment grandes pour qu'à l'état de repos le matériau de ruissellement se trouvant dans le réservoir ne ruisselle pas de lui-même à travers les ouvertures, le rouleau rotatif (5) étant disposé de telle sorte à l'intérieur du réservoir (2) et au-dessus des ouvertures en forme de fente que le passage glissant des baguettes (14) transporte à l'extérieur du matériau de ruissellement à travers les ouvertures.

4. Dispositif de ruissellement selon la revendication 1 ou 3, **caractérisé en ce que** des ouvertures allongées en forme de fente (304) sont formées à l'extrémité inférieure du réservoir, chacune s'étendant dans la direction du trajet de déplacement d'une baguette (14) associée à l'ouverture en forme de fente (304), et **en ce que** les baguettes (14) sont déplacées à travers les ouvertures (304) lors de la rotation du rouleau (5).
